# EUROPÄISCHE PATENTSCHRIFT

(11) **EP 2 933 096 B1**
(45) Veröffentlichungstag und Bekanntmachung des Hinweises auf die Patenterteilung: **23.05.2018**
(21) Anmeldenummer: 14001420.0
(22) Anmeldetag: 17.04.2014
(51) Int. Cl.: B31B 50/80

(54) **Vorrichtung zum Übergeben einer Faltschachtel an eine Transportvorrichtung**
Device for transferring a folding box to a transport device
Dispositif de transfert d'une boîte pliante sur un dispositif de transport

(43) Veröffentlichungstag der Anmeldung: 21.10.2015
(73) Patentinhaber: Harro Höfliger Verpackungsmaschinen GmbH, 71573 Allmersbach im Tal (DE)
(72) Erfinder: Gönnenwein, Daniel, 71573 Allmersbach im Tal (DE); Garthe, Guido, 68753 Waghäusel (DE); Krieger, Eberhard, 71384 Weinstadt (DE)
(74) Vertreter: Schmid, Barbara

(56) Entgegenhaltungen:
- WO-A1-2004/074108
- WO-A1-2005/019074
- DE-A1-102009 050 092

## Beschreibung

### TECHNISCHES GEBIET

Die Erfindung betrifft eine Vorrichtung, mittels der Faltschachteln an eine Transportvorrichtung übergeben werden können. In der Regel werden die als flache Zuschnitte in einem Vorratsmagazin vorhandenen Faltschachteln durch eine solche Vorrichtung zunächst aus dem Magazin entnommen, anschließend geöffnet und abschließend durch die Vorrichtung an eine Transportvorrichtung übergeben. Die Transportvorrichtung überführt die geöffneten Faltschachteln dann in eine Befüllstation, in der die Faltschachteln mit einem oder mit mehreren Produkten befüllt und verschlossen werden.

### STAND DER TECHNIK

Vorrichtungen zum Übergeben einer Faltschachtel an eine Transportvorrichtung sind beispielsweise aus der DE 10 2005 017 962 A1 oder der DE 10 2007 023 964 A1 bekannt. Derartige Vorrichtungen besitzen in der Regel einen oder mehrere Arme, an denen Haltevorrichtungen für die Faltschachteln angebracht sind. Die Haltevorrichtungen können dabei insbesondere als Saugvorrichtungen ausgebildet sein. Durch die Haltevorrichtungen können die flachen Faltschachtel-Zuschnitte aus einem Vorratsmagazin übernommen und transportiert werden. Je nach Größe und Format des Faltschachtel-Zuschnitts kann eine Saugvorrichtung einen einzelnen oder mehrere Saugnäpfe aufweisen.

Die Arme der Vorrichtung werden über einen motorischen Antrieb kontinuierlich angetrieben, so dass eine gleichförmige Drehbewegung ausgeführt wird. Nach dem Entnehmen eines Faltschachtel-Zuschnitts wird die Faltschachtel durch weitere Vorrichtungen, die um die Übergabe-Vorrichtung herum platziert sind, aufgefaltet. Das Öffnen kann im einfachsten Fall durch ein Anschlag-Element erfolgen; bei schwerer zu öffnenden Faltschachteln können dazu beispielsweise Gegensauger eingesetzt werden. Die geöffnete Faltschachtel kann anschließend weiter bearbeitet werden, indem beispielsweise ein Spreizen der Seiten-, Leim- oder Stecklaschen erfolgt. Abschließend wird die Faltschachtel an eine Transportvorrichtung übergeben. Dies erfolgt im einfachsten Fall durch ein Fallenlassen der Faltschachtel, wodurch diese in ein Fach der Transportvorrichtung fällt und dort aufgefangen wird. Anschließend kann ein neuer Faltschachtel-Zuschnitt entnommen werden. Das Entnehmen des Faltschachtel-Zuschnitts, das Öffnen der Faltschachtel und die Übergabe der Faltschachtel an die Transportvorrichtung erfolgt dabei während eines einzigen Umlaufs des jeweiligen Arms.

Aufgrund der kreisförmigen Bewegung des ersten Arms steht für die Übergabe der geöffneten Faltschachtel an die Transportvorrichtung nur eine sehr geringe Zeitspanne zur Verfügung. Auch erfordert eine gezielte Übergabe an die Transportvorrichtung, bei der die geöffnete Faltschachtel in das entsprechende Fach der Transportrichtung synchron eingesetzt wird und nicht lediglich in dieses hineinfällt, ein exaktes Timing und eine sehr genaue Ausrichtung der beiden Vorrichtungen zueinander. Dies bedingt eine komplexe Bauweise und häufig auch zusätzliche Kosten. Die WO 2005/019074 zeigt eine gattungsbildende Übergabevorrichtung welche einen rotierbar gelagerten ersten Arm aufweist, der über eine Achse rotierbar an einer Unterkonstruktion gelagert ist. An diesem ersten Arm ist ein zweiter Arm über einen Bolzen beweglich gelagert. Der zweite Arm ist über ein Führungselement an einem Schienensystem gelagert, das zumindest einen geraden Abschnitt aufweist.

### DARSTELLUNG DER ERFINDUNG

Ausgehend von diesem vorbekannten Stand der Technik liegt der Erfindung die Aufgabe zugrunde, eine verbesserte Vorrichtung zum Übergeben einer Faltschachtel an eine Transportvorrichtung anzugeben, die wirtschaftlich günstig realisiert werden kann und eine definierte Übergabe der Faltschachtel an die Transportvorrichtung ermöglicht.

Die erfindungsgemäße Vorrichtung ist durch die Merkmale des Hauptanspruchs 1 gegeben. Sinnvolle Weiterbildungen der Erfindung sind Gegenstand von sich an den Hauptanspruch anschließenden weiteren Ansprüchen. Eine erfindungsgemäße Kartoniermaschine, die über eine entsprechende Übergabe-Vorrichtung verfügt, ist durch die Merkmale des nebengeordneten Anspruchs 9 gegeben.

Die erfindungsgemäße Vorrichtung zum Übergeben einer Faltschachtel an eine Transportvorrichtung besitzt zumindest einen Arm, der in einem geschlossen umlaufenden Schienensystem verschieblich gelagert ist. Dieses Schienensystem ist nicht kreisförmig ausgebildet, vielmehr ist zumindest ein Abschnitt des Schienensystems als Gerade ausgebildet.

Vorzugsweise kann der zumindest eine gerade Abschnitt des Schienensystems die Tangente des sich an diesen geraden Abschnitt anschließenden gebogenen Abschnitts darstellen. Dies ermöglicht einen fließenden Übergang innerhalb des Schienensystems, so dass ein gleichmäßiger Umlauf in dem Schienensystem gelagerten Arms ermöglicht wird.

In einer besonders vorteilhaften Ausführungsform können zumindest zwei Abschnitte des Schienensystems als Gerade ausgebildet sein, wobei diese beiden geraden Abschnitte einander gegenüber liegen. Bei einem einzelnen geraden Abschnitt innerhalb des Schienensystems muss das Schienensystem in der Regel deutlich größer ausgebildet werden als bei den kreisförmigen Schienensystemen aus dem Stand der Technik. Demgegenüber ist der Platzbedarf des Schienensystems bei zwei gegenüber liegenden geraden Abschnitten in etwa der gleiche oder sogar etwas geringer als bei den kreisförmigen Schienensystemen aus dem Stand der Technik. Darüber hinaus besteht auf der dem Übergabebereich gegenüber liegenden Seite des Schienensystems auf diese Weise ein zweiter Bereich, innerhalb dessen eine Bearbeitung der Faltschachtel während einer linearen Bewegung möglich ist. Dies vereinfacht die Bearbeitung der Schachtel, insbesondere bei solchen Faltschachteln, die komplexer oder aufwändiger geöffnet werden müssen.

Bei einem solchen Schienensystem mit zumindest zwei geraden Abschnitten können die beiden einander gegenüber liegenden geraden Abschnitte insbesondere parallel zueinander verlaufen. Das Schienensystem ist dadurch etwas flacher als bei den bekannten kreisförmigen Schienensystemen, so dass ein besonders kompakter Aufbau ermöglicht wird.

Zwischen zwei geraden Abschnitten kann jeweils ein gebogener Abschnitt vorgesehen werden, wobei der gebogene Abschnitt vorzugsweise die Form eines Kreissegments mit konstantem Radius aufweisen kann. Der gerade Abschnitt kann dabei jeweils die Tangente des Kreissegments darstellen, so dass ein besonders fließender Übergang möglich ist.

In einer besonders vorteilhaften Ausführungsform kann das Schienensystem einen ersten geraden Abschnitt besitzen, an den sich ein erster gebogener Abschnitt anschließt. An diesen ersten gebogenen Abschnitt schließt sich ein zweiter gerader Abschnitt an, an den sich wiederum ein zweiter gebogener Abschnitt anschließt. Dieser zweite gebogene abschnitt mündet dann in den ersten geraden Abschnitt, wodurch ein geschlossenes Schienensystem gebildet wird. Dabei können die beiden gebogenen Abschnitte jeweils etwa die Form eines Halbkreises mit konstantem Radius aufweisen. Auf diese Weise können die beiden geraden Abschnitte möglichst lang ausgebildet werden, wobei nach wie vor eine kompakte Bauweise des Schienensystems möglich ist. Darüber hinaus bleibt für die Bearbeitung der Faltschachtel und die Entnahme der Faltschachtel aus einem Vorratsmagazin nach wie vor die bisherige Kreisbahn erhalten, so dass keine Neuausrichtung der entsprechenden Bearbeitungsvorrichtungen und des Vorratsmagazins bei einer entsprechenden Kartoniermaschine erfolgen muss. Die Übergabe-Vorrichtung verfügt über zumindest einen rotierbar gelagerten ersten Arm. An diesem ersten Arm ist ein zweiter Arm beweglich gelagert, wobei der zweite Arm verschieblich in dem Schienensystem gelagert sein kann. Um die Effektivität der Vorrichtung zu erhöhen, können mehrere erste Arme vorhanden sein, an denen jeweils ein zweiter Arm beweglich gelagert ist. Insbesondere können vier oder sechs erste Arme bei einer erfindungsgemäßen Vorrichtung vorhanden sein. Erfindungsgemäß ist der zweite Arm über ein Hebelelement an dem ersten Arm befestigt. Dieses Hebelelement führt dazu, dass der zweite Arm quasi hinter dem ersten Arm hergezogen wird, so dass dieser besonders ruhig in dem Schienensystem verfahren wird. Gleichzeitig kann der erste Arm eine besonders gleichmäßige Rotation durchführen, da dieser erste Arm nicht direkt in dem Schienensystem gelagert sein muss.

An dem in dem Schienensystem gelagerten Arm kann vorzugsweise eine Halteeinrichtung für die Faltschachteln angeordnet sein. Die Halteeinrichtung kann dabei insbesondere als Saugeinrichtung ausgebildet sein. Abhängig von der Größe und dem Gewicht der zu transportierenden Faltschachtel kann die Halteeinrichtung über ein einzelnes Halteelement - beispielsweise Saugelement oder Greifelement - verfügen oder über mehrere Halteelemente, deren Anordnung abhängig von der Abmessung der jeweiligen Faltschachtel sein kann.

Die Halteeinrichtung kann in einer bevorzugten Ausführungsform drehbar an diesem Arm gelagert sein. Dadurch ist es möglich, die Halteeinrichtung nach außen zu drehen, um beispielsweise die Faltschachtel aus dem Vorratsmagazin entnehmen zu können. Anschließend kann die Halteeinrichtung wieder nach innen gedreht werden, um die einzelnen Bearbeitungsstationen entlang der Übergabe-Vorrichtung passieren zu können.

In einer weiteren vorteilhaften Ausführungsform kann der in dem Schienensystem gelagert Arm über einen separaten Antrieb verfügen, der die Bewegung des Arms innerhalb des Schienensystems bewirkt. Bei diesem Antrieb kann es sich insbesondere um einen Linearantrieb handeln.

Die erfindungsgemäße Übergabe-Vorrichtung kann insbesondere bei einer Kartoniermaschine zum Verpacken eines Produkts in eine Faltschachtel eingesetzt werden. Eine solche Kartoniermaschine besitzt neben der erfindungsgemäßen Übergabe-Vorrichtung ein Vorratsmagazin für die flachen Faltschachtel-Zuschnitte und eine Transportvorrichtung, an die die aufgefaltete Faltschachtel von der Übergabe-Vorrichtung übergeben wird Zumindest ein gerader Abschnitt des Schienensystems der Übergabe-Vorrichtung verläuft etwa parallel zu dem Anfangsbereich der Transportvorrichtung. Dieser Anfangsbereich der Transportvorrichtung ist dabei derjenige Bereich, in den die aufgefaltete Faltschachtel übergeben wird.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigt:
- Fig. 1: eine Ansicht der erfindungsgemäßen Vorrichtung zum Übergeben einer Faltschachtel an eine Transportvorrichtung mit insgesamt vier Armen.

### WEGE ZUM AUSFÜHREN DER ERFINDUNG

Die in Fig. 1 dargestellte Übergabe-Vorrichtung 10 besitzt ein kreuzförmiges Armsystem 12, das um eine sich senkrecht zur Zeichenebene erstreckende Mittelachse 14 drehbar ist und bei Betrieb durch einen hier nicht dargestellten motorischen Antrieb im Gegen-Uhrzeigersinn gedreht wird.

Das kreuzförmige Armsystem 12 besitzt im vorliegenden Beispielsfall insgesamt vier erste Arme 20. Am äußeren Endbereich eines jeden Arms ist ein Hebelelement 22 drehbar gelagert. Das andere Ende des Hebelelements 22 ist an einem zweiten Arm 24 ebenfalls drehbar gelagert. An dem zweiten Arm 24 ist ein Gelenkelement 26 verschwenkbar gelagert, so dass eine in der Zeichnung nicht dargestellte Halteeinrichtung nach außen verschwenkt und anschließend wieder "eingefahren" werden kann.

Bei einer Rotation des Armsystems 12 im Gegen-Uhrzeigersinn führen die einzelnen Arme 20 eine gleichförmige oder zyklische Drehbewegung auf einer umlaufenden Kreisbahn aus. Durch die Arme 20 werden die einzelnen Hebelelemente 22 mit ihrem an den Armen 20 bewegten Enden ebenfalls auf einer Kreisbahn mitbewegt. Durch die Hebelelemente 22 werden auch die zweiten Arme 24 bewegt.

Die Arme 24 sind mit einem in der Zeichnung nicht näher dargestellten Führungselement in einem umlaufenden Schienensystem 40 gelagert. Dieses Schienensystem 40 weist keine umlaufende Kreisbahn auf, vielmehr besitzt das Schienensystem 40 zwei gerade Abschnitte 42, 44 und zwei gebogene Abschnitte 46, 48. Die beiden geraden Abschnitte 42, 44 verlaufen parallel zueinander. Sie werden durch die beiden gebogenen Abschnitte 46, 48 miteinander verbunden. Die beiden gebogenen Abschnitt 46, 48 weisen jeweils etwa die Form eines Halbkreises mit konstantem Radius auf. Die geraden Abschnitte 42, 44 stellen dabei die Tangenten des jeweils anschließenden gebogenen Abschnitts 46, 48 dar, so dass ein weicher und fließender Übergang innerhalb des Schienensystems 40 gegeben ist, der zu einer kontinuierlichen Bewegung der Übergabe-Vorrichtung 10 führt.

Im vorliegenden Beispielsfall ist an dem Gelenkelement 26 ein Element 50 drehbar gelagert, das die Halteeinrichtung zum Transportieren der Faltschachteln trägt. Das Element 50 ist mittels eines Antriebselements so mit dem zweiten Arm 24 gekoppelt, dass bei der Rotation der Übergabe-Vorrichtung 10 das Element 50 in Bezug auf den zweiten Arm 24 immer in der gleichen Drehposition vorhanden ist, dass also der Winkel zwischen der Längsachse des Elements 50 und der Längsachse des zweiten Arms 24 gleich bleibt.

Das Gelenkelement 26 weist darüber hinaus einen individuellen Antrieb über ein Getriebe 60 auf. Durch diesen individuellen Antrieb kann das Gelenkelement 26 gemeinsam mit dem Element 50 rotiert werden, so dass die flachen Faltschachtel-Zuschnitte aus dem Vorratsmagazin entnommen werden können. Darüber hinaus kann durch diese Rotation eine konstante Geschwindigkeit während des Faltschachtel-Transports entlang der Abschnitte 44, 46 und 42 erzeugt werden, um eine einfache und reproduzierbare Bearbeitung und Öffnung der Faltschachteln in diesem Bereich zu ermöglichen.

Im Bereich des unteren geraden Abschnitts 42 der Übergabe-Vorrichtung 10 kann eine Transportvorrichtung vorgesehen werden, die mehrere auf Abstand angeordnete Mitnahmefinger besitzt, zwischen denen jeweils ein Fach gebildet wird, in das jeweils eine Faltschachtel eingesetzt werden kann. Diese Fächer können von der Übergabe-Vorrichtung von oben mit jeweils einer Faltschachtel befüllt werden, wobei durch den geraden Abschnitt 42 des Schienensystems 40 ein kontrolliertes Befüllen der einzelnen Kammern möglich ist.

Durch die Möglichkeit einer solchen definierten Übergabe der Faltschachtel an die Transporteinrichtung kann der Einschub des Produkts in die Faltschachtel nunmehr sowohl von der Bedienseite als auch von der gegenüber liegenden Seite erfolgen. Regelmäßig erfolgt der Einschub bislang von der Bedienseite, da die in der Faltschachtel vorherrschende Vorspannung - bedingt durch den Transport und die Lagerung als flache Zuschnitte - ansonsten zu einem Zusammenfallen der noch unbefüllten Faltschachteln führen würde, was den Einschub des Produkts verhindern würde. Ein Einschub von der der Bedienseite gegenüber liegenden Seite steigert die Zugänglichkeit der Kartoniermaschine, was die Kontrolle der Maschine im laufenden Betrieb deutlich erleichtert.

Abhängig von der Anzahl und Komplexität der um die Übergabe-Vorrichtung herum platzierten weiteren Vorrichtungen zum Öffnen der Faltschachtel können anstelle von zwei parallelen geraden Abschnitten auch zwei schräg zueinander verlaufende gerade Abschnitte vorgesehen werden, die jeweils durch einen gebogenen Abschnitt miteinander verbunden wären. In diesem Fall könnten die gebogenen Abschnitte wie oben beschrieben als Kreissegmente mit einem konstanten Radius ausgeführt werden. Die entsprechende Übergabe-Vorrichtung könnte in diesem Fall ebenfalls einen kompakten Aufbau ermöglichen.

Im Gegensatz zu dem hier dargestellten Ausführungsbeispiel könnte das Schienensystem 40 auch lediglich einen geraden Abschnitt aufweisen. In diesem Fall wären die beiden Enden des geraden Abschnittes durch einen einzigen gebogenen Abschnitt verbunden. Dieser gebogene Abschnitt sollte in diesem Fall jedoch keinen konstanten Radius aufweisen, da der Übergang zwischen dem geraden Abschnitt und dem gebogenen Abschnitt tangential erfolgen sollte. Dadurch wäre ein verhältnismäßig großes Schienensystem erforderlich, so dass die im Stand der Technik bekannten Übergabe-Vorrichtungen etwas kleiner bauen würden.

Alternativ dazu könnten auch vier gerade Abschnitte vorgesehen werden, die durch gebogene Abschnitte in Form eines Viertelkreises miteinander verbunden werden können. Das Schienensystem würde in diesem Fall die Form eines Rechtecks mit abgerundeten Ecken aufweisen.

## Patentansprüche

1. Vorrichtung zum Übergeben einer Faltschachtel an eine Transportvorrichtung,
- mit zumindest einem rotierbar gelagerten ersten Arm (20)
- mit zumindest einem zweiten Arm (24), wobei an den ersten Armen (20) jeweils ein zweiter Arm (24) beweglich gelagert ist,
- wobei der zweite Arm (24) in einem geschlossen umlaufenden Schienensystem (40) verschieblich gelagert ist,
- wobei zumindest ein Abschnitt des Schienensystems (40) als Gerade (42, 44) ausgebildet ist,
- **dadurch gekennzeichnet, dass**
- der zweite Arm (24) über ein Hebelelement (22) an dem ersten Arm (20) befestigt ist.

2. Vorrichtung nach Anspruch 1,
- **dadurch gekennzeichnet, dass**
- der zumindest eine gerade Abschnitt (42, 44) die Tangente des sich an diesen geraden Abschnitt (42, 44) anschließenden gebogenen Abschnitts (46, 48) darstellt.

3. Vorrichtung nach Anspruch 1 oder 2,
- **dadurch gekennzeichnet, dass**
- zumindest zwei Abschnitte des Schienensystems als Gerade (42, 44) ausgebildet sind,
- diese beiden geraden Abschnitte (42, 44) einander gegenüber liegen.

4. Vorrichtung nach Anspruch 3,
- **dadurch gekennzeichnet, dass**
- die beiden geraden Abschnitte (42, 44) parallel zueinander verlaufen.

5. Vorrichtung nach Anspruch 4,
- **dadurch gekennzeichnet, dass**
- das Schienensystem (40) einen ersten geraden Abschnitt (42) besitzt,
- an diesen ersten geraden Abschnitt (42) ein erster gebogener Abschnitt (48) anschließt, der etwa die Form eines Halbkreises aufweist,
- an diesen ersten gebogenen Abschnitt (48) ein zweiter gerader Abschnitt (44) anschließt, der parallel zu dem ersten geraden Abschnitt (42) angeordnet ist,
- an diesen zweiten geraden Abschnitt (44) ein zweiter gebogener Abschnitt (46) anschließt, der etwa die Form eines Halbkreises aufweist,
- an diesen zweiten gebogenen Abschnitt (46) der erste gerade Abschnitt (42) anschließt.

6. Vorrichtung nach einem der vorstehenden Ansprüche,
- **dadurch gekennzeichnet, dass**
- an dem in dem Schienensystem gelagerten Arm zumindest eine Halteeinrichtung für die Faltschachteln angeordnet ist.

7. Vorrichtung nach Anspruch 6,
- **dadurch gekennzeichnet, dass**
- die Halteeinrichtung drehbar an diesem Arm gelagert ist.

8. Vorrichtung nach einem der vorstehenden Ansprüche,
- **dadurch gekennzeichnet, dass**
- der in dem Schienensystem gelagerte Arm über einen separaten Antrieb, insbesondere über einen Linearantrieb, verfügt.

9. Kartoniermaschine zum Verpacken eines Produktes in eine Faltschachtel,
- mit einem Vorratsmagazin für die flachen Faltschachtelzuschnitte,
- mit einer Übergabe-Vorrichtung (10) nach einem der vorstehenden Ansprüche zum Entnehmen der flachen Faltschachtelzuschnitte und zur Übergabe der geöffneten Faltschachtel an eine Transportvorrichtung,
- mit einer Transportvorrichtung zum Transportieren der geöffneten Faltschachtel, wobei der zumindest eine gerade Abschnitt (42) der Übergabe-Vorrichtung (10) etwa parallel zu dem Anfangsbereich der Transportvorrichtung verläuft.

## Claims

1. Apparatus for transferring a folding box to a transporting apparatus,
- having at least one rotatably mounted first arm (20) ,
- having at least one second arm (24), wherein a respective second arm (24) is mounted in a movable manner on the first arms (20),
- wherein the second arm (24) is mounted such that it can be displaced in a closed-loop rail system (40) ,
- wherein at least one portion of the rail system (40) is designed in the form of a straight line (42, 44),
- **characterized in that**
- the second arm (24) is fastened on the first arm (20) via a lever element (22).

2. Apparatus according to Claim 1,
- **characterized in that**
- the at least one straight portion (42, 44) constitutes the tangent to the curved portion (46, 48) adjoining said straight portion (42, 44).

3. Apparatus according to Claim 1 or 2,
- **characterized in that**
- at least two portions of the rail system are designed in the form of a straight line (42, 44), and
- these two straight portions (42, 44) are located opposite one another.

4. Apparatus according to Claim 3,
- **characterized in that**
- the two straight portions (42, 44) run parallel to one another.

5. Apparatus according to Claim 4,
- **characterized in that**
- the rail system (40) has a first straight portion (42),
- this first straight portion (42) is adjoined by a first curved portion (48), which is approximately in the form of a semicircle,
- this first curved portion (48) is adjoined by a second straight portion (44), which is arranged parallel to the first straight portion (42),
- this second straight portion (44) is adjoined by a second curved portion (46), which is approximately in the form of a semicircle, and
- this second curved portion (46) is adjoined by the first straight portion (42).

6. Apparatus according to one of the preceding claims,
- **characterized in that**
- at least one retaining device for retaining the folding boxes is arranged on the arm mounted in the rail system.

7. Apparatus according to Claim 6,
- **characterized in that**
- the retaining device is mounted in a rotatable manner on this arm.

8. Apparatus according to one of the preceding claims,
- **characterized in that**
- the arm mounted in the rail system has a separate drive, in particular a linear drive.

9. Cartoning machine for packaging a product in a folding box,
- having a storage magazine for the flat folding-box blanks,
- having a transfer apparatus (10) according to one of the preceding claims for removing the flat folding-box blanks and for transferring the open folding boxes to a transporting apparatus, and
- having a transporting apparatus for transporting the open folding boxes,
wherein the at least one straight portion (42) of the transfer apparatus (10) runs approximately parallel to the starting region of the transporting apparatus.

## Revendications

1. Dispositif pour transférer une boîte pliante sur un dispositif de transport,
- comprenant au moins un premier bras (20) supporté à rotation,
- comprenant au moins un deuxième bras (24), un deuxième bras (24) étant à chaque fois supporté de manière déplaçable sur les premiers bras (20) ,
- le deuxième bras (24) étant supporté de manière déplaçable dans un système de rails (40) en circuit fermé,
- au moins une portion du système de rails (40) étant réalisée sous forme de droite (42, 44), **caractérisé en ce que**
- le deuxième bras (24) est fixé par le biais d'un élément de levier (22) au premier bras (20) .

2. Dispositif selon la revendication 1,
**caractérisé en ce que**
- l'au moins une portion droite (42, 44) constitue la tangente de la portion courbe (46, 48) se raccordant à cette portion droite (42, 44) .

3. Dispositif selon la revendication 1 ou 2,
**caractérisé en ce que**
- au moins deux portions du système de rails sont réalisées sous forme de droites (42, 44),
- ces deux portions droites (42, 44) étant opposées l'une à l'autre.

4. Dispositif selon la revendication 3,
**caractérisé en ce que**
- les deux portions droites (42, 44) s'étendent parallèlement l'une à l'autre.

5. Dispositif selon la revendication 4,
**caractérisé en ce que**
- le système de rails (40) possède une première portion droite (42),
- une première portion courbe (48) se raccorde à cette première portion droite (42), laquelle présente approximativement la forme d'un demi-cercle,
- une deuxième portion droite (44) se raccorde à cette première portion courbe (48), laquelle est disposée parallèlement à la première portion droite (42),
- à cette deuxième portion droite (44) se raccorde une deuxième portion courbe (46) qui présente approximativement la forme d'un demi-cercle,
- à cette deuxième portion courbe (46) se raccorde la première portion droite (42).

6. Dispositif selon l'une quelconque des revendications précédentes,
**caractérisé en ce**
- **qu'**au moins un dispositif de retenue pour les boîtes pliantes est disposé au niveau du bras supporté dans le système de rails.

7. Dispositif selon la revendication 6,
**caractérisé en ce que**
- le dispositif de retenue est supporté de manière rotative sur ce bras.

8. Dispositif selon l'une quelconque des revendications précédentes,
**caractérisé en ce que**
- le bras supporté dans le système de rails dispose d'un entraînement séparé, en particulier d'un entraînement linéaire.

9. Machine d'encartonnage pour l'emballage d'un produit dans une boîte pliante,
- comprenant un magasin de réserve pour les pièces découpées plates des boîtes pliantes,
- comprenant un dispositif de transfert (10) selon l'une quelconque des revendications précédentes pour enlever les pièces découpées plates des boîtes pliantes et pour transférer les boîtes pliantes ouvertes à un dispositif de transport,
- comprenant un dispositif de transport pour transporter les boîtes pliantes ouvertes,
l'au moins une portion droite (42) du dispositif de transfert (10) s'étendant approximativement parallèlement à la région de départ du dispositif de transport.
